# EUROPÄISCHE PATENTSCHRIFT

(11) **EP 1 312 135 B1**
(45) Veröffentlichungstag und Bekanntmachung des Hinweises auf die Patenterteilung: **02.11.2005**
(21) Anmeldenummer: 01962629.0
(22) Anmeldetag: 10.08.2001
(51) Int. Cl.: H01Q 3/46, H01Q 15/12, H01Q 15/23, H01Q 15/24, H01Q 1/38, H01Q 23/00

(54) **ANORDNUNG ZUR BEEINFLUSSUNG UND STEUERUNG ELEKTROMAGNETISCHER WECHSELFELDER UND/ODER ANTENNEN UND ANTENNENDIAGRAMMEN**
ARRANGEMENT AND METHOD FOR INFLUENCING AND CONTROLLING ELECTROMAGNETIC ALTERNATING FIELDS AND/OR ANTENNAE AND ANTENNAE DIAGRAMS
DISPOSITIF PERMETTANT D'INFLUENCER ET DE COMMANDER DES CHAMPS ALTERNATIFS ELECTROMAGNETIQUES ET/OU DES ANTENNES ET DES DIAGRAMMES D'ANTENNES

(30) Priorität: 10.08.2000 DE 10041996
(43) Veröffentlichungstag der Anmeldung: 21.05.2003
(73) Patentinhaber: Wötzel, Frank E., 04347 Leipzig (DE); Nowack, Mario, 04435 Schkeuditz (DE)
(72) Erfinder: Wötzel, Frank E., 04347 Leipzig (DE); Nowack, Mario, 04435 Schkeuditz (DE)
(74) Vertreter: Neumann, Günter
(86) Internationale Anmeldenummer: PCT/DE2001/003066
(87) Internationale Veröffentlichungsnummer: WO 2002/013310

(56) Entgegenhaltungen:
- EP-A- 0 638 956
- WO-A-00/45464
- US-A- 5 036 333
- US-A- 5 835 062
- HOLLUNG S ET AL: "A BI-DIRECTIONAL QUASI-OPTICAL LENS AMPLIFIER" IEEE TRANSACTIONS ON MICROWAVE THEORY AND TECHNIQUES, IEEE INC. NEW YORK, US, Bd. 45, Nr. 12, PART 2, 1. Dezember 1997 (1997-12-01), Seiten 2352-2357, XP000732018 ISSN: 0018-9480

## Beschreibung

Die Erfindung bezieht sich auf eine Anordnung zur Beeinflussung und Steuerung elektromagnetischer Wechselfelder und/oder Antennen und Antennendiagrammen.

Die Anwendungsgebiete der Erfindung erstrecken sich vorrangig auf die Bereiche der Kommunikationstechnik auf den Gebieten von stationären, portablen und mobilen Sende- und Empfangssystemen hochfrequenter elektromagnetischer Strahlungsquellen, insbesondere von geostationären oder umlaufenden Satellitensystemen und land- oder luftmobilen Quellen, der berührungslosen Sensortechnik, der Sicherheitstechnik und der Radartechnik.

Bekannte Verfahren zur Bewertung von Quellen elektromagnetischer Strahlung nutzen als Bewertungskriterium vorzugsweise quelleigene Signale oder für den Fall der bekannten Position oder Bewegungseigenschaft der Quelle, deren bekannte Raumkoordinaten oder Bewegungsinformation bzw. deren Bezug zu anderen bekannten Raumkoordinaten.

Im Bereich der Erfassung von geostationären Quellen, insbesondere im Bereich der geostationären Satellitensysteme, wird die Bewertung auf Grundlage bekannter Positionsdaten von Quelle und/oder Signalempfänger realisiert oder auf Basis eines Vergleichs der Transponderbelegung mit einer Referenzbelegung. Die Nachführung eines solchen Empfangssystems erfolgt auf der Grundlage der Bewertung des Empfangssignales unter Einbeziehung externer Sensoren und/oder Daten über die Bewegungs- oder Richtungsinformationen des Beobachters.

Weitere bekannte Nachführ- und/oder Trackinglösungen auf Grundlage der elektronischen Diagrammsynthese und -bewertung haben insbesondere den Nachteil, durch den hohen apperativen und systemimanten Aufwand auf Anwendungen im Hochkostenbereich beschränkt zu bleiben. Sie sind grundsätzlich nicht für die Nachrüstung in bestehenden Systemen geeignet. Des weiteren gewährleisten die bekannten Systeme keine spektral einstellbare, differenzierte Wirkung in einem großen Bandbreitenbereich.

Die WO 0045464 offenbart eine Anordnung zur Beeinflussung und Steuerung elektromagnetischer Wechselfelder und/oder Antennen und Antennendiagrammen mit einem dielektrischen Träger als Montagefläche für planare oder transmissions- oder Speiselemente, wobei der Träger in einem hochfrequenten elektromagnetischen Quellfeld einer Quelle in einem Aperturraum, begrenzt durch zwei Aperturflächen, angeordnet ist und auf dem Träger ansteuerbare Strahlerelemente und Elemente zur Ansteuerung dieser Strahlerelemente angeordnet sind. Die Anordnung weist eine externe Steuereinheit auf und ist im Nahfeld eines Erregers angeordnet. Die Strahlerelemente sind durch hochfrequente Siganle oder durch eine Kombination aus niederfrequenten und hochfrequenten Signalen einzeln oder paarweise ansteuerbar.

Mit dieser Anordnung verbindet sich jedoch das Problem, dass das vom Quellerreger abgegebene Feld vollständig durch den planaren Antennenträger absorbiert, umgewandelt und in einer Ebene wieder abgegeben wird und daraus eine Überlagerung von Quellfeld und Parasitärfeld resultiert. Die dadurch entstehenden Verluste sind dramatisch erheblich.
Weiterhin ist die genannte Anordnung nicht als Erreger in herkömmlichen Reflektor-Antennen verwendbar. Bedingt durch die Ausführung der Anordnung sind zum Erreichen einer bestimmten Systemgüte (z.B. für den TV Satellitendirektempfang) deutlich größere Abmessungen, als bei einer herkömmlichen Antenne notwendig. Hinzu kommen dann noch die erheblich, um ca. eine Zehnerpotenz, höheren Kosten, die einen Einsatz im Endkundensegment nahezu verbieten.

Aufgabe der Erfindung ist es daher, eine Anordnung zur Beeinflussung und Steuerung elektromagnetischer Wechselfelder und/oder Antennen und Antennendiagrammen bereitzustellen, die sich durch geringere Einfügungsverlusten auszeichnet.

Erfindungsgemäß wird die Aufgabe durch eine Anordnung mit den Merkmalen des Anspruches 1 gelöst.

Vorteilhafte Ausgestaltungen der erfindungsgemäßen Anordnung ergeben sich aus den Merkmalen der Ansprüche 2 bis 10.

Gegenüber dem bekannten Stand der Technik verbindet sich mit der Erfindung der besondere Vorzug, dass Einfügungsverluste nahezu vernachlässigbar sind.
Das ermöglicht den Bau von Antennen verhältnismäßig kleiner Baugröße bei hoher Effizienz der Antenne. Durch die erfindungsgemäße Lösung mit der damit verbundenen Baugrößenverkleinerung ist der Einsatz derartiger Antennen für die maritime sowie die_land- oder luftmobile Anwendung überhaupt erst möglich.
Der Einsatz der erfindungsgemäßen Anordnung ist innerhalb einer herkömmlichen Reflektorantennenanordnung problemlos möglich. Die Eigenschaften einer herkömmlichen Reflektorantennenanordnung werden bei nahezu gleicher Systemgüte beibehalten. Ein durch eine Reflektorantennenanordnung zu empfangendes Nutzsignal wird bei Einsatz der erfindungsgemäßen Anordnung nicht oder nur minimal gedämpft.

Die erfindungsgemäßen Merkmale ermöglichen darüber hinaus kostengünstige technische Lösungen der Fertigung der Antenne, da sie mit Standardbauelementen und bekannten technologischen Verfahren herstellbar ist.
Die Anordnung lässt sich bezogen auf den vorgesehenen Anwendungszweck exakt dimensionieren und ist mit hoher mechanischer Präzision herstellbar. Sie ist, gemäß einer besonderen Ausführungsform durch Einbetten in einen geeigneten niederelektrischen Kunststoff gegenüber extremen Einflüssen extrem robust und weist eine hohe Toleranz gegenüber unterschiedlichen Umweltbedingungen, wie Temperatur, Luftfeuchte und auch aggressiven Medien auf.

Durch die geeignete geometrische Gestaltung der Aussparung im Träger ist es möglich, die Anordnung an fast jede Aperturgröße und -form anzupassen. Dadurch bietet sich für die erfindungsgemäße Anordnung ein weites Einsatzgebiet.

Im folgenden soll die Erfindung an Hand von Zeichnungen näher erläutert werden. Es zeigen:
- **Figur 1**: Prinzipielle Darstellung der Beziehungen zwischen Quelle, Nahfeld, EM-Matrix und Nahfeld
- **Figur 2**: Prinzipielle Darstellung der Beeinflussung des Quellfeldes
- **Figur 3**: Prinzipielle Darstellung der Anordnung der Elemente auf dem Träger
- **Figur 4**: Prinzipielle Darstellung der räumlichen Anordnung der Elemente im Schnitt
- **Figur 5**: Prinzipschaltbild der Auswerte- und Steuereinheit
- **Figur 6**: Darstellung einer EM-Feldsteuermatrix für eine kreisrunde Apertur eines Quellfeldes
- **Figur 7**: Prinzipielle Darstellung eines Reflektorantennensystems mit einer erfindungsgemäßen Anordnung.

Gemäß **Fig. 1** wird in Wellenausbreitungsrichtung im Nahfeld 32, 33 eines ektromagnetischen Wechselfeldes des Quellstrahlers 28 eine vorzugsweise planare oder dreidimensionale Anordnung in Gestalt der Aperturebenen 30, 31 welche durch ihren Aufbau und geometrische Positionierung in ihrer Funktionalität an die zu lösende Aufgabe angepasst ist, geometrisch fixiert. Mit Hilfe der Anordnung der Aperturebenen 30, 31 werden die komplexen H-bzw. E-Komponenten des elektromagnetischen Feldes durch steuerbare Überlagerung gemäß **Fig. 2** erfindungsgemäß im Nahfeld 32, 33 synthetisiert. Mit der geometrischen Fixierung der Aperturebenen 30, 31 im Bereich des Nahfeldes 32,33 wird zugleich der Aperturraum 29 gebildet.

Für die Anordnung der Aperturebenen 30, 31 in Form einer EM-Quellsynthese ist aus **Fig. 3** ersichtlich, dass auf einem dielektrischen Träger 22 vorzugsweise planare oder dreidimensionale Strahlerelemente 24.1 vorzugsweise parallel zu den Aperturebenen 30, 31 aufgebracht und in ihrer Anordnung aufgabenspezifisch verteilt sind und durch die hier nicht dargestellten Elemente 23 zur Ansteuerung der Strahlerelemente 24.1 verbunden sind. Die Anordnung der Strahlerelemente 24.1 erfolgt grundsätzlich im Bereich des Aperturraumes 29, welcher durch die beiden Aperturebenen 30, 31 gebildet wird.

Die Generierung des parasitären Quellfeldes im Bereich des Aperturraumes 29 erfolgt durch eine steuerbare Wechselwirkung der Strahlerelemente 24.1 mit dem Nahfeld des Quellstrahlers 3, 28 (passiv) oder lösungsspezifisch durch Überlagerung des Nahfeldes mit verstärkender Wirkung (aktiv) bzw. Speisung der Strahlerelemente 24.1 durch eine zum Nahfeld des Quellstrahlers 28 in determinierter Beziehung (Phase und Amplitude) stehende Anregung (Fremdspeisung).

Die Ausführung der Strahlerelemente 24.1 oder der Strahlerelementepaare 24 erfolgt erfindungsgemäß als planare Flächenstrahler, Dipol- oder Monopolanordnungen, Kombinationen aus vorgenannten oder sogenannten Aperturstrahlern. Die Anordnung der Strahlerelemente 24.1 erfolgt in einer der Aufgabe angepassten Winkelbeziehung (α, β) zur Aperturebene lösungsspezifisch in Abhängigkeit von der Art der Quelle, vorzugsweise in orthogonaler Richtung **(Fig. 4).**

Die Beeinflussung des Quellfeldes erfolgt durch zeitliche Steuerung der Phasen- und Amplitudenbeziehung von einzelnen oder Gruppen von Strahlerelementepaaren 24 mittels der Auswerte- und Steuereinheit 6.

Die Gewinnung der zugeordneten Informationen (Richtung, Vektor) wird mit Hilfe der in einer Baugruppe realisierten externen Steuer- und Auswerteeinheit 6 in der Form vorgenommen, dass über einen oder mehrere Mikroprozessoren die erfindungsgemäße Anordnung gesteuert wird und die verknüpfte Auswertung der Amplituden und Phasenlage der signalbehandelten Empfangssignalkomponenten eine eindeutige Zuordnung über die vektorielle Lage und zeitlichen vektoriellen Fortschritt des Ereignisses ermöglicht (**Fig. 5**).

Die Anordnung gemäß **Fig. 6** ist in einen geeigneten niederdielektrischen Kunststoff mit geringen dielektrischen Verlustfaktor und geringer Dielektrizitätskonstante dergestalt eingebettet, dass sie von einem vorzugsweise geschlossenzelligen, oberflächlich verhauteten Polyurethanhartschaum eines Volumengewichtes zwischen 120 kg/m³ bis 250 kg/m³ vollständig umschlossen wird.

**Fig. 6** zeigt eine EM-Feldsteuermatrix für den Fall der kreisrunden Apertur des Nahfeld des Quellstrahlers 28 für die Nutzung in einem Reflektorantennensystem gemäß Fig. 7 innerhalb des Nahfeldes 32, 33.

Auf dem Träger 22 sind Strahlerelementepaare 24 angeordnet, wobei die Strahlerelemente 24.1 als Linearstrahler in Dipolform ausgebildet sind und orthogonal zur Darstellungsebene mit dem Netzwerk verbunden ist. Je ein Strahlerelementepaar 24 ist durch eine Element 23, in diesem Fall eine geeignete PIN Diode, miteinander verbunden. Durch die räumliche Verteilung der Strahlerelementepaare 24 insgesamt und den Abstand und die Länge der Einzelstrahler 24.1 wird die Steuerung des Quellfeldes in dessen Nahfeld 32, 33 sowohl für den E- und H-Vektor ermöglicht. Die Ansteuerung der Strahlerelementepaare 24 erfolgt durch den Logikbaustein 25, der gleichzeitig die Verbindung zur Auswerte- und Steuereinheit 6 über die Schnittstelle 26 realisiert.

Die Anschaltung der Steuerleitungen und der hochfrequenten Wellenleiter erfolgt im Ausführungsbeispiel in Microstriptechnik.

Der dielektrische Träger 22 ist im Ausführungsbeispiel zwecks Minimierung der Verluste mittig mit einer Aussparung 27 versehen, welche in einem Verhältnis mit der Apertur des Quellstrahlers 28 korreliert.

In der **Fig. 7** ist die Anordnung der erfindungsgemäßen Komponenten für den Fall des Einsatzes in einer Offset-Reflektorantenne dargestellt.

Die Reflektorantenne 1 und das Empfangssystem LNC 3 stellen die übliche Anordnung dar. Die Antennenanordnung sei mit einem Positioniersystem in Azimut und Elevation verbunden. Die EM-Feldsteuermatrix 2 ist zwischen dem Reflektor 1 und dem Horn des LNC 3 fest angebracht, und zwar in einem Abstand von 2 cm von der Hornaußenkante. Das vom LNC 3 abgebende Signal 4 wird der Auswerte- und Steuereinheit 6 gemäß **Fig. 5** zugeführt und von dieser unbeeinflusst wieder abgegeben. Intern erfolgt eine entkoppelte Leistungsteilung zwecks Signalweiterverarbeitung. Die EM-Feldsteuermatrix 2 ist mit der Auswerte- und Steuereinheit 6 durch ein Buskabel 5 verbunden. In der Auswerte- und Steuereinheit 6 erfolgen die Signalverarbeitung und -auswertung. Die gewonnenen Richtungsinformationen werden über ein entsprechendes Bussystem 8 an das herkömmliche elektromechanische Positioniersystem zum Zweck der Nachführung der Antenne auf ein bewegtes Ziel weitergegeben. Beispielhaft sei dafür der Satellitenempfang während der Fahrt mit einem Boot genannt. Die Änderung der Strahlbeeinflussung wird adaptiv mit der Änderung der Nachführaufgabe vorgenommen.

### Bezugszeichenaufstellung

- 1: Reflektor
- 2: EM-Feldsteuermatrix
- 3: LNC mit Horn
- 4: vom LNC abgegebenes hochfrequentes Signal
- 5: Buskabel
- 6: Steuereinheit
- 7: von Steuereinheit 6 abgegebenes unbeeinflusstes Signal (wie 4)
- 8: Bussystem mit externen Schnittstellen
- 9: Leistungsteiler
- 10: Demodulatoreinheit
- 11: niederfrequenter Leistungsteiler
- 12: Demodulatoreinheit
- 13: Verstärker
- 14: Triggerschaltung
- 15: Bandpaßfilter
- 16: Verstärker
- 17: Phasendifferentiator
- 18: Verstärker
- 19: internes Signal zur Weiterleitung
- 20: internes Signal zur Weiterleitung
- 21: internes Signal zur Weiterleitung
- 22: Träger
- 23: Steuerelement
- 24: Strahlerelementepaar
- 24.1: Strahlerelement
- 25: Logikbaustein
- 26: Schnittstelle
- 27: Aussparung
- 28: Quelle elektromagnetischer Strahlung
- 29: Aperturraum
- 30: Aperturfläche III
- 31: Aperturfläche IV
- 32: Nahfeld (vor EM-Feldsteuermatrix)
- 33: Nahfeld (nach EM-Feldsteuermatrix)

## Patentansprüche

1. Anordnung zur Beeinflussung und Steuerung elektromagnetischer Wechselfelder und/oder Antennen und Antennendiagrammen, angeordnet im Nahfeld (32;33) eines Quellstrahlers (3;28), mit einem dielektrischen Träger (22) als Montagefläche für planare oder dreidimensionale Strahlerelemente (24.1) sowie Elemente (23) zur Ansteuerung der Strahlerelemente (24.1) für Schaltung, Steuerung, Transmission oder Speisung, wobei der Träger (22) in einem hochfrequenten elektromagnetischen Quellfeld (32;33) des Quellstrahlers (3;28) in einem Aperturraum (29) begrenzt durch Aperturflächen (30;31) angeordnet ist und auf dem Träger (22) die Strahlerelemente (24.1) und die Elemente (23) angeordnet sind, wobei die Strahlerelemente (24.1) durch hochfrequente Signale oder eine Kombination aus niederfrequenten und hochfrequenten Signalen einer externen Steuereinheit (6) einzeln oder paarweise ansteuerbar sind und zur Signalzuweisung die Steuereinheit (6) durch einen Bus (5) mit den auf dem Träger (22) angeordneten Elementen (23) verbunden ist, **dadurch gekennzeichnet, dass**
a) der Träger (22) mittig mit einer Aussparung (27) versehen ist, deren wirksame Fläche mit einer Apertur des Quellstrahlers (3;28) korreliert und
b) die Strahlerelemente (24.1) und die Elemente (23) um die Aussparung (27) angeordnet sind.

2. Anordnung nach Anspruch 1, **dadurch gekennzeichnet, dass** das Material des Trägers (22) in seiner äußeren und inneren Form frei wählbar ist und die Strahlerelemente (24.1) als planare Flächenstrahler, Dipol- oder Monopolanordnungen, Aperturstrahler, dielektrische Bildleiterelemente oder Kombinationen davon ausgeführt sind.

3. Anordnung nach einem der Ansprüche 1 bis 2, **dadurch gekennzeichnet , dass** die Ansteuerung der Strahlerelemente in Triplate-, Microslot-, dielektrischer Bildleiter- oder Hohlleitertechnik ausgeführt ist.

4. Anordnung nach einem der Ansprüche 1 bis 3, **dadurch gekennzeichnet , dass**
- die Strahlerelemente (24.1) oder Strahlerelementepaare (24) durch die Anzahl, Art und Ausbildung der Strahlerelemente/Strahlerelementepaare (24.1; 24.) und die Art ihrer Verteilung auf dem Träger (24) der zu lösenden Aufgabe angepasst sind;
- die Strahlerelemente (24.1) oder Strahlerelementepaare (24) fest fixiert oder mechanisch schwenkbar angeordnet sind;
- der Winkel der Strahlerelemente (24.1) oder Strahlerelementepaare (24) zueinander bezogen auf die Flächennormale konstant ist;
- mindestens zwei Strahlerelemente (24.1) zu Strahlerelementepaaren (24) zusammengefasst sind;
- die Strahlerelemente (24.1) beliebig in Bezug auf ihre geometrische Mitte auf einer Ebene des Trägers (22) montiert sind und
- der Träger (22) als gekrümmte Fläche oder dreidimensional ausgebildet ist.

5. Anordnung nach einem der Ansprüche 1 bis 4, **dadurch gekennzeichnet , dass** die Anordnung zum Feld des Quellstrahlers (3;28) sowohl direkt als auch in einfach und doppelt fokussierenden Antennenanordnungen sowohl direkt oder offset erregt, angeordnet ist.

6. Anordnung nach einem der Ansprüche 1 bis 5, **dadurch gekennzeichnet , dass** sie in einen niederdielektrischen Kunststoff mit geringem dielektrischen Verlustfaktor und geringer Dielektrizitätskonstante, vorzugsweise einem geschlossenzelligen Polyurethanschaum eines Volumengewichtes zwischen 120 kg/m³ bis 250 kg/m³, eingeschlossen ist und die Strahlerelemente (24.1) sowohl als H- oder E-Feld sensitive oder wechselwirkende Bauelemente ausgeführt sind.

7. Anordnung nach einem der Ansprüche 1 bis 6, **dadurch gekennzeichnet, dass** sie mit Primärstrahlersystemen verbunden in Reflektor- oder Flächenstrahlersystemen angeordnet ist und die resultierenden Strahlungseigenschaften des gesamten Antennensystems steuert.

8. Anordnung nach einem der Ansprüche 1 bis 7, **dadurch gekennzeichnet, dass** die externe Steuereinheit mit einer externer Auswerteeinheit verbunden und zu einer Steuer- und Auswerteeinheit (6) informationstechnisch verknüpft ist.

9. Anordnung nach Anspruch 8, **dadurch gekennzeichnet, dass** die Steuer- und Auswerteeinheit (6) einerseits über das Buskabel (5) mit einer EM-Feldsteuereinheit (2) und über die Signalleitung (4) mit dem LNC mit Horn (3) verbunden ist und andererseits über eine weitere Signalleitung (7) zur Abgabe eines unbeeinflussten Signals vom LNC mit Horn (3) sowie über ein weiteres Buskabel mit externen Schnittstellen (8) zur Ansteuerung elektromechanischer Bewegungsmodule ausgestattet ist.

10. Anordnung nach Anspruch 8 oder 9, **dadurch gekennzeichnet, dass** in der Steuer- und Auswerteeinheit (6)
- ein Verstärker (18) zur Behandlung des vom LNC (3) abgegebenen Signals (4) im Original- und/oder in einem Zwischenfrequenzbereich mit einem Leistungsteiler (9) verbunden ist,
- ein Leistungsteiler (9), das erhaltene Signal (4) entkoppelt und zum Ausgang (7) und einer Demodulatoreinheit (10) verteilt,
- die Demodulatoreinheit (10) mit einem niederfrequenten Leistungsteiler (11) verbunden ist, der die Leistung entkoppelt und jeweils zu einer niederfrequenten Demodulatoreinheit (12) und einem Bandpassfilter (15) verteilt,
- ein weiterer Verstärker (13), das von der Demodulatoreinheit (12) gelieferte Signal verstärkt und durch eine Triggerschaltung (14) verarbeitet und am Ausgang (19) zur Verfügung stellt,
- ein Bandpassfilter (15), das mit einem weiteren Verstärker (16) verbunden ist, das vom niederfrequenten Leistungsteiler (11) verteilte Signal bearbeitet und
- ein weiterer Verstärker (16) mit einem Phasendifferenziator (17) verbunden ist, der das vom Verstärker (16) abgegebene Signal auswertet und an den Ausgängen (20; 21) zur Verfügung stellt.

## Claims

1. Arrangement for influencing and controlling electromagnetic alternating fields and/or antenna and antenna diagrams, arranged in the near field (32;33) of a source emitter (3;28), with a dielectrical carrier (22) as mounting space for a planar or three-dimensional emitter element (24.1) as well as elements (23) for controlling of the emitter element (24.1) for switching, controlling and transmission or feeding, whereby the carrier (22) is located in a high-frequency electromagnetic source field (32;33) of the source emitter (3;28) in an aperture source (29) demarcated by aperture areas (30;31) and the emitter elements (24.1) and the elements (23) are located on the carrier (22), where by the emitter elements (24.1) can be controlled by high frequency signals or a combination of low-frequency and high-frequency signals from an external control unit (6) controlled individually or in pairs and for signal assignment the control unit (6) is connected through a bus (5) with the elements (23) on the carrier (22), **characterized by**,
a) the carrier (22) having a recess (27) in the middle, the effective area of which correlates to an aperture of the source emitter (3;28) and
b) the emitter elements (24.1) and the elements (23) are located around the recess (27).

2. Arrangement in accordance with claim 1, **characterized by,** the material of the carriers (22) being freely selectable in its outer and inner form and the emitter elements (24.1) as planar plenum chamber are executed as dipolar or monopolar series, aperture emitters, dielectrical image conductor elements or combinations of them.

3. Arrangement in accordance with one of the claims 1 to 2, **characterized by** the control of the emitter elements is executed in triplate, microslot, dielectrical image conductor or tubular conductor technology.

4. Arrangement in accordance with one of the claims 1 to 3, **characterized by**,
- the emitter elements (24.1) or emitter element pairs (24) are adapted in the number, type and design of the emitter elements /emitter elements pairs (24.1; 24.) and the manner of their distribution on the carrier (24) in accordance with the task they are to perform;
- the emitter elements (24.1) or emitter elements pairs (24) are solidly attached or mechanically pivotal
- the angle of the emitter elements (24.1) or emitter element pairs (24) to one another is related to the standard planar constant;
- at least two emitter elements (24.1) are combined to emitter element pairs (24);
- the emitter elements (24.1) are mounted anywhere in a single plane of the carrier (22) related to their geometrical center
- the carrier (22) is executed as a curved or three dimensional surface.

5. Arrangement in accordance with one of the claims 1 to 4, **characterized by** the arrangement to the field of the source emitter (3;28) being both direct as well as singular and double focusing antenna arrangements both direct or offset.

6. Arrangement in accordance with one of the claims 1 to 5, **characterized by** them being enclosed in a low-dielectric plastic with low dielectrical loss factor and lower dielectrical constant, preferably a closed-cell polyurethane foam of a dimensional weight between 120 kg/m³ and 250 kg/m³, and the emitter elements (24.1) are executed as H or E field sensitive or interactive components.

7. Arrangement in accordance with one of the claims 1 to 6, **characterized by** them being arranged in primary emitter systems connected in reflector- or plenum chamber systems and controlling the resulting radiation properties of the entire antenna system.

8. Arrangement in accordance with one of the claims 1 to 7, **characterized by** the external control unit being connected with an external evaluation unit and linked, information-wise, to a control and evaluation unit (6).

9. Arrangement in accordance with claim 8, **characterized by**, the control and evaluation unit (6) is connected on the one hand through the bus cable (5) with an EM field control unit (2) and through the signal line (4) with the LNC with horn (3) and on the other hand through an additional signal line (7) to release an unaffected signal from the LNC with horn (3) and is equipped by another bus cable with external interfaces (8) to control electromechanical motion modules.

10. Arrangement in accordance with claim 8 or 9, **characterized by** the control and evaluation unit (6)
- being connected with an amplifier (18) to treat the signals (4) released by the LNC (3) in the original and/or in an interim frequency range with a power splitter (9),
- a power splitter (9), decouples and distributes the received signal (4) to the output (7) and a demodulator unit (10),
- the demodulator unit (10) is connected with a low frequency power splitter (11), which decouples and distributes the power to a low frequency demodulator unit (12) and a band-pass filter (15),
- an additional amplifier (13), which amplifies the signal supplied by the demodulator unit (12) and processes this with a trigger switch (14) and provides it to the output (19),
- a band-pass filter (15), which is connected to another amplifier (16), processes the signal from the low frequency power splitter (11) and
- another amplifier (16) connected with a phase differentiator (17), which evaluate the signal released by the amplifier (16) and provides this to the outputs (20; 21).

## Revendications

1. Disposition destinée à influencer et commander des champs électromagnétiques alternatifs et/ou des antennes et des diagrammes d'antenne, disposée dans le champ proche (32;33) d'une antenne source (3;28), présentant un support diélectrique (22) considéré comme surface de montage pour des éléments d'antenne (24.1) planaires ou tridimensionnels ainsi que des éléments (23) destinés à commander les éléments d'antenne (24.1) pour la mise en circuit, la commande, la transmission et l'alimentation, le support (22) étant disposé dans un champ source électromagnétique (32;33) haute fréquence de l'antenne source (3;28) à l'intérieur d'un espace d'ouverture (29) en étant délimité par des surfaces d'ouverture (30;31), et les éléments d'antenne (24.1) et les éléments (23) étant disposés sur le support (22), les éléments d'antenne (24.1) pouvant être commandés, séparément les uns des autres ou par paire, par des signaux haute fréquence ou une combinaison de signaux haute fréquence et basse fréquence d'une unité de commande externe (6), et l'unité de commande (6) étant reliée pour l'affectation de signaux par un bus (5) aux éléments (23) disposés sur le support (22), **caractérisée en ce que**
(a) le support (22) est pourvu en son centre d'un évidement (27) dont la surface active est mise en corrélation avec une ouverture de l'antenne source (3;28) et
(b) les éléments d'antenne (24.1) et les éléments (23) sont disposés autour de l'évidement (27).

2. Disposition selon la revendication 1, **caractérisée en ce que** la forme extérieure et intérieure du matériau du support (22) peut être choisie librement et les éléments d'antenne (24.1) sont réalisés sous forme d'antennes en nappe planaires, de dispositions dipolaires ou monopolaires, d'antennes à ouverture, d'éléments diélectriques conducteurs d'images ou d'une combinaison de ceux-ci.

3. Disposition selon l'une quelconque des revendications 1 à 2, **caractérisée en ce que** la commande des éléments d'antenne est réalisée sous forme de technologie triplaque, micro-strip, de conducteurs d'images ou de guides d'ondes diélectriques.

4. Disposition selon l'une quelconque des revendications 1 à 3, **caractérisée en ce que**
- les éléments d'antenne (24.1) ou les paires d'éléments d'antenne (24) s'adaptent au problème à résoudre grâce au nombre, à la nature et à la configuration des éléments d'antenne/paires d'éléments d'antenne (24.1;24) et à la nature de leur répartition sur le support (22) ;
- les éléments d'antenne (24.1) ou les paires d'éléments d'antenne (24) sont fixés solidement ou sont disposés de façon à pouvoir être pivotés mécaniquement ;
- l'angle des éléments d'antenne (24.1) ou des paires d'éléments d'antenne (24) entre eux est constant par rapport à ia normaie de ia surface ;
- au moins deux éléments d'antenne (24.1) sont réunis de façon à former une paire d'éléments d'antenne (24) ;
- les éléments d'antenne (24.1) sont montés librement par rapport à leur centre géométrique sur un seul plan du support (22) et
- le support (22) est réalisé en surface incurvée ou en trois dimensions.

5. Disposition selon l'une quelconque des revendications 1 à 4, **caractérisée en ce que** la disposition est disposée par rapport au champ de l'émetteur source (3;28) aussi bien directement que dans des dispositions d'antenne à focalisation simple et double en étant excitée soit directement soit avec un décalage.

6. Disposition selon l'une quelconque des revendications 1 à 5, **caractérisée en ce qu'**elle est enfermée dans une matière plastique diélectrique basse à faible facteur de perte diélectrique et à faible constante diélectrique, de préférence dans une mousse de polyuréthane à cellules fermées d'un poids volumique compris entre 120 kg/m³ et 250 kg/m³, et les éléments d'antenne (24.1) sont réalisés soit en composants interactifs soit en composants sensibles au champ magnétique ou électrique.

7. Disposition selon l'une quelconque des revendications 1 à 6, **caractérisée en ce qu'**elle est disposée dans des systèmes d'antennes à nappe ou à réflecteur en association avec des systèmes d'antennes primaires et qu'elle commande les propriétés de rayonnement en résultant de l'ensemble du système d'antenne.

8. Disposition selon l'une quelconque des revendications 1 à 7, c**aractérisée en ce que** l'unité de commande externe est reliée à une unité d'évaluation externe et est combinée à une unité de commande et d'évaluation (6) en ce qui concerne les informations.

9. Disposition selon la revendication 8, **caractérisée en ce que** l'unité de commande et d'évaluation (6) est reliée, d'une part, par le câble du bus (5) à une unité de commande de champ électromagnétique (2) et par la conduite de signaux (4) au LNC à cornet (3) et, d'autre part, par une autre conduite de signaux (7) destinée à délivrer un signal non influencé du LNC à cornet (3) ainsi que par un autre câble de bus à des interfaces externes (8) destinées à commander des modules de déplacement électromécanique.

10. Disposition selon la revendication 8 ou 9, **caractérisée en ce que,** dans l'unité de commande et d'évaluation (6),
- un amplificateur (18) pour le traitement du signal (4) délivré par le LNC (3) est relié dans la plage de fréquence originale et/ou intermédiaire à un diviseur de puissance (9),
- un diviseur de puissance (9) découple le signal reçu (4) et le répartit vers la sortie (7) et une unité de démodulateur (10),
- l'unité de démodulateur (10) est reliée à un diviseur de puissance basse fréquence (11) qui découple la puissance et la répartit à chaque fois vers une unité de démodulateur basse fréquence (12) et un filtre passe-bande (15),
- un autre amplificateur (13) amplifie le signal livré par l'unité de démodulateur (12), le traite grâce à un circuit déclencheur (14) et le met à disposition à la sortie (19),
- un filtre passe-bande (15) qui est relié à un autre amplificateur (16) traite le signal réparti par le diviseur de puissance basse fréquence (11) et
- un autre amplificateur (16) est relié à un différentiateur de phases (17) qui évalue le signal délivré par l'amplificateur (16) et le met à disposition aux sorties (20;21).
